# EUROPÄISCHE PATENTSCHRIFT

(11) **EP 1 174 846 B1**
(45) Veröffentlichungstag und Bekanntmachung des Hinweises auf die Patenterteilung: **29.11.2006**
(21) Anmeldenummer: 01250269.6
(22) Anmeldetag: 19.07.2001
(51) Int. Cl.: G09F 3/20

(54) **Namensschildhülle**
Sleeve for name plate
Pochette pour badge d'identification

(30) Priorität: 21.07.2000 DE 10037160
(43) Veröffentlichungstag der Anmeldung: 23.01.2002
(73) Patentinhaber: Durable Hunke & Jochheim GmbH & Co. KG., 58636 Iserlohn (DE)
(72) Erfinder: Maier-Hunke, Horst-Werner, 58640 Iserholn (DE)
(74) Vertreter: Böning, Manfred

(56) Entgegenhaltungen:
- EP-A- 0 383 423
- DE-U- 29 718 742
- DE-U- 29 905 213

## Beschreibung

Die Erfindung betrifft eine Namensschildhülle aus einer durchsichtigen Kunststoffhartfolie, die an mindestens einem unteren Rand zweier über einen Falzbug miteinander verbundener, die Vorderwand und die Rückwand der Hülle bildender Schenkel mindestens einen zwischen die Schenkel ragenden kurzen Klemmschenkel für eine Kartoneinlage aufweist, und mit deren die Rückwand der Hülle bildendem Schenkel eine mit einer Befestigungsbohrung versehene Krokodilklemme verbunden ist.

Bekannt sind Namensschildhüllen der vorstehenden Art, bei denen die Krokodilklemme mit Hilfe eines Hohlniets mit der Rückwand der Hülle verbunden ist. Diese Art der Verbindung, die hinsichtlich ihrer Funktion keine Wünsche offen läßt, erfordert einen vergleichsweise hohen Fertigungsaufwand, der bei Namensschildhüllen nicht zuletzt deshalb unerwünscht ist, weil es sich bei ihnen um Wegwerfartikel handelt, die regelmäßig nur einige Tage im Zuge von Konferenzen und Tagungen genutzt werden, und weil die Chancen einer Vermarktung derartiger Hüllen mit Rücksicht auf die geschilderte Situation in hohem Maße von ihrem Preis abhängen.

Bei einer dem Massenartikelcharakter einschlägiger Hüllen kostenmäßig besser Rechnung tragenden, aus der DE 299 05 213 Ul bekannten Hülle dient deshalb zur Verbindung der Krokodilklemme mit dem die Rückwand bildenden Schenkel der Hülle ein mit der Außenseite der Rückwand verbundener ausgehärteter Klebstoffanker, der die Befestigungsbohrung ausfüllt und ihren der Rückwand der Hülle abgewandten Rand flanschartig übergreift.

Beide bekannten Namensschildhüllen vermögen insofern nicht voll zu befriedigen, als die Krokodilklemmen dazu neigen, ihre Position gegenüber der Hülle mehr oder weniger leicht unkontrolliert zu verändern. Es ist dies ein Umstand, den die Träger von Namensschildern regelmäßig als störend empfinden. Der Erfindung liegt daher die Aufgabe zugrunde, einen Weg aufzuzeigen, der unerwünschte Schwenkbewegungen der Krokodilklemme gegenüber der Hüllenrückwand weitgehend verhindert. Gelöst wird diese Aufgabe bei einer Namensschildhülle der eingangs genannten Art erfindungsgemäß dadurch, daß im Abstand von der Längsachse der Befestigungsbohrung der Krokodilklemme mindestens ein Brems- und/oder Rastelement vorgesehen ist, das die Krokodilklemme in ihrer Normallage zu halten sucht.

Weitere Einzelheiten und Merkmale der Erfindung ergeben sich aus den Unteransprüchen und der nachstehenden Beschreibung einer in der beigefügten Zeichnung dargestellten Ausführungsform der Erfindung. Es zeigen:
- Fig. 1: die Draufsicht auf die Rückseite einer Namensschildhülle;
- Fig. 2: eine Seitenansicht der Hülle gemäß Fig. 1;
- Fig. 3: im vergrößerten Maßstab eine Einzelheit III in Fig. 2 und
- Fig. 4: eine der Einzelheit III entsprechende Variante.

In den Figuren sind 1 und 2 zwei über einen Falzbug 3 miteinander verbundene Schenkel einer Namensschildhülle. Die Schenkel 1 und 2 weisen an ihren unteren Rändern jeweils einen in das Hülleninnere gerichteten Klemmschenkel 4 und 5 für eine nicht dargestellte, mit einem Namen versehene Kartoneinlage auf. An dem die Rückwand der Hülle bildenden Schenkel 2 ist das Unterteil 6 einer Krokodilklemme 7 befestigt. Wie aus Fig. 3 erkennbar, ist das Unterteil 6 der Krokodilklemme 7 mit einer Befestigungsbohrung 8 versehen, die eine Aufnahme für einen pilzförmigen Klebstoffanker 9 bildet, dessen flacher Kopf 10 den Rand der Bohrung 8 flanschartig übergreift und dessen Fuß 11 mit dem Schenkel 2 verbunden ist. Um sicherzustellen, daß die Krokodilklemme 7 nicht ungewollt die in den Figuren 1 und 2 dargestellte Position verläßt, ist der die Rückwand der Hülle bildende Schenkel 2 mit nach außen vorstehenden Brems- bzw. Rastelementen 12, 13, 14 versehen, wobei das Element 12 von einer in den Schenkel 2 eingedrückten Sicke und die Elemente 13 und 14 von ebenfalls durch plastische Verformung der Rückwand erzeugten, warzenförmigen Vorsprüngen gebildet werden.

Bei der in Fig. 4 dargestellten Variante hintergreift der Klebstoffanker 15 das Unterteil 6 der Krokodilklemme 7 auch an der dem Schenkel 2 zugewandten Seite flanschartig, um die Kontaktfläche zwischen dem Klebstoffanker 15 und der Rückwand des Schenkels 2 zu erhöhen. In diesem Fall ist das Unterteil 6 der Krokodilklemme mit einem von einem Vorsprung gebildeten, warzenförmigen Brems- bzw. Rastelement 16 versehen, das in seiner Normalstellung in eine von einem Stanzloch gebildete Aussparung 17 im Schenkel 2 greift.

## Patentansprüche

1. Namensschildhülle aus einer durchsichtigen Kunststoffhartfolie, die an mindestens einem unteren Rand zweier über einen Falzbug miteinander verbundener, die Vorderwand und die Rückwand der Hülle bildender Schenkel einen zwischen die Schenkel ragenden kurzen Klemmschenkel für eine Kartoneinlage aufweist, und mit deren die Rückwand der Hülle bildendem Schenkel eine mit einer Befestigungsbohrung versehene Krokodilklemme verbunden ist, **dadurch gekennzeichnet, daß** im Abstand von der Längsachse der Befestigungsbohrung (8) der Krokodilklemme (7) mindestens ein Brems- und/oder Rastelement (12, 13, 14, 16) vorgesehen ist, das die Krokodilklemme (7) in ihrer Normallage zu halten sucht.

2. Namensschildhülle nach Anspruch 1, **dadurch gekennzeichnet, daß** das Brems- bzw. Rastelement (12, 13, 14) von einer über die Rückwand der Hülle vorstehenden Ausbuchtung des die Rückwand formenden Schenkels (2) gebildet wird.

3. Namensschildhülle nach Anspruch 1, **dadurch gekennzeichnet, daß** das Brems- bzw. Rastelement (16) von einem über die Rückseite des Unterteils (6) der Krokodilklemme (7) vorstehenden Vorsprung gebildet wird.

4. Namensschildhülle nach Anspruch 3, **dadurch gekennzeichnet, daß** dem Vorsprung eine ihn in der Sollposition aufnehmende Aussparung (17) in dem die Rückwand der Hülle bildenden Schenkel (2) zugeordnet ist.

5. Namensschildhülle nach einem der Ansprüche 1 bis 4, **dadurch gekennzeichnet, daß** zur Verbindung der Krokodilklemme (7) mit dem die Rückwand bildenden Schenkel (2) der Hülle ein durch die Befestigungsbohrung (8) mit der Außenseite der Rückwand verbundener ausgehärteter Klebstoffanker (9; 15) dient.

6. Namensschildhülle nach Anspruch 5, **dadurch gekennzeichnet, daß** der Klebstoffanker (9; 15) den Rand der Befestigungsbohrung (8) nach Art des flachen Kopfes (10) eines Pilzes flanschartig übergreift.

## Claims

1. Name-badge casing made of a transparent rigid plastic film which has on at least one lower edge of two legs, which are connected to each other by means of a folding crease and form the front wall and the rear wall of the casing, a short clamping leg, protruding between the legs, for a card insert, and a crocodile clip, provided with a fastening hole, is connected to the leg thereof forming the rear wall of the casing, **characterized in that** at least one restraining and/or latching element (12, 13, 14, 16), which attempts to keep the crocodile clip (7) in its normal position, is provided at a distance from the longitudinal axis of the fastening hole (8) of the crocodile clip (7).

2. Name-badge casing according to Claim 1, **characterized in that** the restraining or latching element (12, 13, 14) is formed by a protuberance of the leg (2) forming the rear wall that protrudes beyond the rear wall of the casing.

3. Name-badge casing according to Claim 1, **characterized in that** the restraining or latching element (16) is formed by a projection that projects beyond the rear side of the lower part (6) of the crocodile clip (7).

4. Name-badge casing according to Claim 3, **characterized in that** the projection is assigned a recess (17) in the leg (2) forming the rear wall of the casing, said recess receiving said projection in the intended position.

5. Name-badge casing according to one of Claims 1 to 4, **characterized in that** a cured adhesive anchor (9; 15), connected to the outer side of the rear wall through the fastening hole (8), serves for connecting the crocodile clip (7) to the leg (2) of the casing forming the rear wall.

6. Name-badge casing according to Claim 5, **characterized in that** the adhesive anchor (9, 15) engages over the rim of the fastening hole (8) in a flange-like manner, in the manner of the flat head (10) of a stud.

## Revendications

1. Pochette pour badge d'identification constituée d'une feuille dure de matériau synthétique transparent qui présente, sur au moins un bord inférieur de deux branches raccordées l'une à l'autre par un repli et formant la paroi avant et la paroi arrière de la pochette, une courte branche de serrage se dressant entre les branches pour y insérer un carton, et à laquelle branche formant la paroi arrière de la pochette est raccordée une pince crocodile pourvue d'un orifice de fixation, **caractérisée en ce que** l'on prévoit, à distance de l'axe longitudinal de l'orifice de fixation (8) de la pince crocodile (7), au moins un élément de freinage et/ou d'arrêt (12, 13, 14, 16), qui tend à maintenir la pince crocodile (7) dans sa position normale.

2. Pochette pour badge d'identification selon la revendication 1, **caractérisée en ce que** l'élément de freinage ou d'arrêt (12, 13, 14) est formé par une saillie de la branche (2) formant la paroi arrière, qui dépasse sur la paroi arrière de la pochette.

3. Pochette pour badge d'identification selon la revendication 1, **caractérisée en ce que** l'élément de freinage ou d'arrêt (16) est formé par une saillie dépassant au dos de la partie inférieure (6) de la pince crocodile (7).

4. Pochette pour badge d'identification selon la revendication 3, **caractérisée en ce que** l'on affecte à la saillie un évidement (17) la recevant dans la position théorique dans la branche (2) formant la paroi arrière de la pochette.

5. Pochette pour badge d'identifcation selon l'une quelconque des revendications 1 à 4, **caractérisée en ce qu'**une ancre adhésive durcie (9;15), raccordée par l'orifice de fixation (8) à la face extérieure de la paroi arrière, sert à raccorder la pince crocodile (7) à la branche (2) de la pochette formant la paroi arrière.

6. Pochette pour badge d'identification selon la revendication 5, **caractérisée en ce que** l'ancre adhésive (9; 15) déborde de l'orifice de fixation (8) à la manière de la tête plate (10) d'un champignon.
